# FASCICULE DE BREVET EUROPEEN

(11) **EP 0 427 637 B1**
(45) Date de publication et mention de la délivrance du brevet: **19.07.1995**
(21) Numéro de dépôt: 90403185.3
(22) Date de dépôt: 09.11.1990
(51) Int. Cl.: A47G 7/07

(54) **Dispositif pour maintenir des fleurs coupées, ou analogues, dans un vase**
Vorrichtung zur Halterung von Schnittblumen oder dergleichen, in einer Vase
Device for holding cut flowers or similar, in a vase

(30) Priorité: 10.11.1989 FR 8914767
(43) Date de publication de la demande: 15.05.1991
(73) Titulaire: SARL MARBRERIE JOSEPH SANSONE, F-59420 MOUVAUX (FR)
(72) Inventeur: Sansone, David Octave, F-59420 Mouvaux (FR); Sansone, Evelyne Carmela, F-59420 Mouvaux (FR)
(74) Mandataire: Vander-Heym, Serge

(56) Documents cités:
- DE-C- 686 656
- GB-A- 344 032
- NASA TECH BRIEFS. vol. 1, no. 1, 01 janvier 1976, WASHINGTON US page 92 HOUTE: "VACUUM-JACKETED LINE SPACER"

## Description

La présente invention est relative à un dispositif pour maintenir des fleurs coupées, ou analogues, dans un vase.

En l'état actuel de la technique on utilise une grille rigide maintenue à la partie supérieure du vase. Les mailles de cette grille constituent des ouvertures réduites dans chacune desquelles on engage une ou plusieurs fleurs.

Dans l'industrie de la marbrerie funéraire, notamment, on utilise des vases qui présentent des diamètres très différents et, de ce fait pour chaque modèle de vase il est nécessaire de réaliser une grille appropriée. Ces grilles étant généralement fabriquées en matière plastique, cela signifie qu'il est nécessaire de réaliser deux moules par vase, l'un pour le vase et, l'autre pour la grille. Cette technique est donc très coûteuse.

Ainsi, l'état de la technique en la matière peut être illustré par le document GB-A-344032 dans lequel il est décrit un ensemble rigide comportant un manchon central et des pattes latérales disposées autour dudit manchon.

Un tel ensemble n'est utilisable que sur un vase présentant une ouverture donnée et ne peut pas être placé sur un vase présentant une ouverture différente.

La présente invention qui remédie à cet inconvénient est remarquable en ce que le manchon central est pourvu de pattes latérales réalisées en une matière élastiquement déformable, lesdites pattes étant susceptibles de fléchir latéralement pour prendre appui contre la paroi interne du vase.

L'invention sera mieux comprise par la description qui va suivre faite en se référant au dessin annexé, à titre d'exemple indicatif seulement, sur lequel:
- La figure 1 est une vue en perspective du dispositif de l'invention;
- La figure 2 montre le dispositif en vue de dessus;
- La figure 3 est une vue, analogue à la figure 2, montrant la possibilité d'utiliser le dispositif de l'invention sur un vase présentant un diamètre différent.

En se reportant au dessin, on voit que le dispositif de l'invention est constitué par un manchon 1 présentant extérieurement des pattes 2, réalisées en une matière élastiquement déformable.

Selon un mode de réalisation, si le vase V devant recevoir le dispositif présente une ouverture circulaire, les extrémités 3 des pattes sont disposées sur une circonférence dont le diamètre est supérieur à celui dudit vase.

Les pattes 2 étant flexibles, le dispositif peut être placé dans des vases présentant des diamètres différents, comme cela ressort des figures 2 et 3, les pattes qui tendent à se détendre assurant le maintien du dispositif.

Lorsque le dispositif est en place dans un vase, il forme, en combinaison avec la paroi interne du vase, des mailles 4 dans lesquelles on peut engager une ou plusieurs fleurs coupées, le manchon central constituant aussi une maille 4.

Selon une variante, non représentée, le manchon central 1 est cloisonné pour former une pluralité de mailles.

Des moyens peuvent être prévus pour limiter l'enfoncement du dispositif dans le vase. Comme montré sur le dessin, un tel moyen peut être constitué par des pastilles 5 situées à l'extrémité et à la partie supérieure des pattes 2. Selon une variante, non représentée un tel moyen peut être constitué par une saillie prévue sur la paroi interne du vase.

Comme les vases sont constitués par des récipients ayant une forme légèrement conique, telle que montrée sur le dessin, les extrémités 3 des pattes s'étendent obliquement par rapport à l'axe du manchon 1 pour épouser la paroi interne du vase.

Bien entendu, la présente invention s'étend à toutes variantes de formes et de dimensions.

C'est ainsi, entre autres, que les pattes peuvent être disposées tangentiellement au manchon 1 ou s'étendre radialement par rapport à ce dernier.

## Revendications

1. Dispositif, destiné à être engagé dans un vase pour maintenir des fleurs coupées, comportant un manchon central pourvu de pattes latérales réparties autour dudit manchon, caractérisé en ce que les pattes (2) sont réalisées en une matière élastiquement déformable, lesdites pattes étant susceptibles de fléchir latéralement pour prendre appui contre la paroi interne du vase.

2. Ensemble destiné à contenir des fleurs coupées, comportant un dispositif selon la revendication 1 et un vase, caractérisé en ce que, à l'état libre, les extrémités des pattes (2) sont situées sur une circonférence dont le diamètre est supérieur à celui de l'orifice du vase.

3. Dispositif selon l'une quelconque des revendications 1 et 2, caractérisé en ce que des moyens, tels que des pastilles (5), sont prévus aux extrémités des pattes (2) pour limiter l'enfoncement du dispositif dans le vase.

## Claims

1. Device to be engaged in a vase for keeping cut flowers, said device comprising a central sleeve provided with lateral flaps distributed around said sleeve, wherein the flaps (2) are made of an elastically deformable material, said flaps being able to bend laterally so as to take support against the internal wall of the vase.

2. Unit to contain the cut flowers and comprising a device according to claim 1 and a vase, wherein in a free condition, the ends of the flaps (2) are situated on a circumference whose diameter is larger than that of the orifice of the vase.

3. Device according to claim 1 or 2, wherein means, such as pellets (5), are provided at the ends of the flaps (2) so as to limit the engagement of the device in the vase.

## Patentansprüche

1. Vorrichtung zum Einsetzen in Blumenvasen zum Festhalten von Schnittblumen, bestehend aus einem mittleren muffenförmigen Teil, an dessen Außenseite flügelartige Laschen befestigt sind, dadurch gekennzeichnet, daß die Laschen (2) aus einem elastisch verformbaren Werkstoff gefertigt sind, sodaß sie seitlich gebogen werden können, um an der Innenwand der Vase aufzuliegen.

2. Baugruppe zum Festhalten von Schnittblumen, bestehend aus einer Vorrichtung nach Patentanspruch 1 und einer Vase, dadurch gekennzeichnet, daß die Enden der Laschen (2) in freiem Zustand auf einem Umkreis liegen, dessen Durchmesser größer als der Innendurchmesser der Vasenöffnung ist.

3. Vorrichtung nach Patentanspruch 1 und 2, dadurch gekennzeichnet, daß Mittel wie z.B. kugelförmige Aufsätze (5) an den Enden der Laschen (2) befestigt sind, um ein Hineinrutschen der Vorrichtung in die Vase zu verhindern.
